# EUROPÄISCHE PATENTANMELDUNG

(11) **EP 1 621 122 A2**
(43) Veröffentlichungstag der Anmeldung: **01.02.2006**
(21) Anmeldenummer: 05016067.0
(22) Anmeldetag: 25.07.2005
(51) Int. Cl.: A47K 5/04

(54) **Seifenablage**

(30) Priorität: 29.07.2004 DE 102004036923
(71) Anmelder: Sam schulte GmbH + Comp., 58706 Menden (DE)
(72) Erfinder: Schulte, Franz-Josef, 58706 Menden (DE)
(74) Vertreter: COHAUSZ DAWIDOWICZ HANNIG & SOZIEN

(57) **Zusammenfassung**

Die Erfindung betrifft eine an einer Gebäudewand befestigbare Seifenablage (1) mit einem Öffnungen (3) insbesondere Spalte aufweisenden Boden (2) und einer äußeren insbesondere senkrechten, zumindest nach oben vorstehenden Umrandungswand (5), die den Boden (2) begrenzt, wobei in dem/den hinteren Randbereich(en) des Bodens (2), an denen der Boden (2) der Gebäudewand am nächsten ist, eine Umrandungswand (5) fehlt. Der Boden (2) ist mit seinem hinteren Rand direkt an der Gebäudewand angrenzbar und der Boden (2) ist an der Gebäudewand befestigbar.

## Beschreibung

Die Erfindung betrifft eine an einer Gebäudewand befestigbare Seifenablage mit einem Öffnungen insbesondere Spalte aufweisenden Boden und einer äußeren insbesondere senkrechten, zumindest nach oben vorstehenden Umrandungswand, die den Boden begrenzt, wobei in dem/den hinteren Randbereich(en) des Bodens, an denen der Boden der Gebäudewand am nächsten ist, eine Umrandungswand fehlt.

Es sind Seifenablagen bekannt, die rundum eine Umrandungswand aufweisen und mit der hinteren Ablagenwand an der Badwand befestigbar sind. Eine solche Konstruktion erfordert einen erheblichen Materialaufwand und unnötig große Außenabmessungen. Ferner sind die Bereiche zwischen der hinteren Ablagenwand und der Badwand nur schwer zu säubern. Auch sind Seifenablagen bekannt, deren Umrandungswand an der Badwand fehlt und die mit der verbleibenden Umrandungswand an der Badwand befestigbar sind.

Aufgabe der Erfindung ist es, eine Seifenablage der eingangs genannten Art so zu verbessem, dass sie bei einfacher Konstruktion und Herstellung wenig Material erfordert und leicht reinigbar ist.

Diese Aufgabe wird erfindungsgemäß dadurch gelöst, dass der Boden mit seinem hinteren Rand direkt an der Gebäudewand angrenzbar ist und der Boden an der Gebäudewand befestigbar ist.

Eine solche Konstruktion ist frei von einer hinteren Umrandungswand, da die Gebäudewand die Funktion einer hinteren Ablagewand übernimmt. Der Ablagenboden ist direkt an der Gebäudewand befestigbar, so dass eine optimale Befestigung hoher Stabilität erreicht wird. Hierbei ist eine einfache und preiswerte Herstellung gewährleistet und die Außenabmessungen der Ablage können geringer sein. Auch wird weniger Material benötigt und Schmutzecken zwischen einer hinteren Wand und der Gebäudewand können sich nicht bilden.

Besonders vorteilhaft ist es, wenn der Boden an einem an der Gebäudewand befestigbaren Befestigungsteil befestigbar ist

Vorzugsweise wird vorgeschlagen, dass der Boden mindestens eine zur Gebäudewand hin offene Ausnehmung aufweist, zur Aufnahme eines an der Gebäudewand befestigbaren Befestigungsteils. Hierdurch wird eine besonders stabile und verdeckte Befestigung des Bodens an der Gebäudewand erreicht. Zudem ist diese Befestigungsweise besonders leicht handhabbar. Hierzu wird auch vorgeschlagen, dass zwischen dem Befestigungsteil und dem Boden eine Rastverbindung besteht. Dabei kann die Ausnehmung das Befestigungsteil vollständig aufnehmen.

Besonders vorteilhaft ist es, wenn das Befestigungsteil mindestens ein waagerechtes insbesondere profilförmiges Längsteil aufweist, das an der Gebäudewand anlegbar ist. Hierbei kann das Längsteil an die Gebäudewand anschraubbar sein. Auch ist von Vorteil, wenn zu einer Eckbefestigung das Längsteil einen rechten Winkel bildet.

Eine besonders kräftige und damit hohe Drücke aufnehmbare Befestigung wird erreicht, wenn am Längsteil mindestens eine insbesondere waagerechte Zunge vorspringt, die in den Boden der Seifenablage hineinreicht. Hierbei kann die Zunge am Längsteil mittig angeordnet sein.

Eine besonders preiswerte, und dabei ausreichend stabile Konstruktion wird erreicht, wenn die Seifenablage aus Kunststoff besteht.

Zwei Ausführungsbeispiele der Erfindung sind den Zeichnungen dargestellt und werden im folgenden näher beschrieben, Es zeigen
- Fig. 1: eine perspektivische Ansicht eines ersten Ausführungsbeispiels zur Befestigung an einer flachen Wand durch ein in den Ablagenboden versenkbares Befestigungsteil,
- Fig. 2: die Ablage, aufgeschoben auf das Befestigungsteil,
- Fig. 3: einen senkrechten Schnitt durch die Ablage nach Fig. 2,
- Fig. 4: eine perspektivische Unteransicht der Ablage nach Fig. 1,
- Fig. 5: eine perspektivische Ansicht eines zweiten Ausführungsbeispiels zur Befestigung in einer Wandecke,
- Fig. 6: die Ablage nach Fig. 5, aufgeschoben auf das Befestigungsteil,
- Fig. 7: einen senkrechten Schnitt durch die Ablage nach Fig. 6,
- Fig, 8: eine perspektivische Unteransicht der Ablage nach Fig. 5.

Die Seifenablage 1 weist einen im wesentlichen waagerechten Boden 2 auf, der Öffnungen 3 besitzt, damit die Seife abtropfen kann. Die Öffnungen können beliebige Formen besitzen und sind in den Ausführungsbeispielen spaltförmig. Hierbei können die Spalte den hinteren Rand des Bodens unterbrechen oder aber der Boden bildet einen hinteren durchgehenden Rand 4.

Die Seifenablage 1 besitzt eine den Boden 2 begrenzende senkrechte Umrandungswand 5, die die Ablage nach vorne hin abschließt, so dass die Seife sicher gehalten ist. Nur in den Bereichen, in denen der Boden 2 an der Gebäudewand anliegt, fehlt die Umrandungswand 5, so dass die die Seife haltende Funktion von der Gebäudewand übemommen wird.

Die Seifenablage 1 ist aus Kunststoff oder Metall im Spritz- oder Gießverfahren hergestellt und der Boden 2 besitzt mindestens eine Ausnehmung 7, die zur Gebäudewand hin offen ist. In diese Ausnehmung 7 ist ein Befestigungsteil 8 formschlüssig einschiebbar bzw. der Boden 2 wird auf das Befestigungsteil 8 aufgeschoben, nachdem das Befestigungsteil an der Gebäudewand angeschraubt worden ist Form und Abmessungen der Ausnehmung 7 entsprechen somit der Form und den Abmessungen des Befestigungsteils 8.

Das Befestigungsteil 8 besteht aus Kunststoff oder Metall und besitzt mindestens eine von der Gebäudewand abweisende waagerechte Zunge 9, die von einem waagerechten Längsteil 10 des Befestigungsteils 8 ausgeht. Diese Zunge 9 liegt in der entsprechenden länglichen Ausnehmung 7 des Bodenrandes 4 formschlüssig ein. Im Ausführungsbeispiel nach Fig. 5 bis 8 weist das Befestigungsteil 8 ein Längsteil 10 auf, das aus zwei zueinander rechtwinklig angeordneten Profilen geformt ist. Bei einer nicht in einer Ecke, sondern an einer einzigen ebenen Wandfläche befestigbaren Seifenablage mit einer nicht rechtwinklig geformten, sondern geraden Rückwand, besteht das Längsteil 10 aus einem nicht geknickten und damit geraden Profil, siehe Fig. 1 und 4.

Das Befestigungsteil 8 wird zuerst in waagerechter Lage an der Gebäudewand angeschraubt. Hierzu sind Schraublöcher 11 im Befestigungsteil 8 angeordnet. Danach wird die Seifenablage mit ihrem Boden 2 auf das Befestigungsteil 8 waagerecht aufgeschoben, wobei eine Rastverbindung mit einer Zunge 12 zwischen dem Teil 8 und Ausnehmung 7 für einen ausreichenden Halt sorgt.

## Patentansprüche

1. An einer Gebäudewand befestigbare Seifenablage (1) mit einem Öffnungen (3) insbesondere Spalte aufweisenden Boden (2) und einer äußeren insbesondere senkrechten, zumindest nach oben vorstehenden Umrandungswand (5), die den Boden begrenzt, wobei in dem/den hinteren Randbereich(en) des Bodens (2), an denen der Boden (2) der Gebäudewand (6) am nächsten ist, eine Umrandungswand (5) fehlt, **dadurch gekennzeichnet, dass** der Boden (2) mit seinem hinteren Rand (4) direkt an der Gebäudewand (6) angrenzbar ist und dass der Boden (2) an der Gebäudewand (6) befestigbar ist.

2. Seifenablage nach Anspruch 1,**dadurch gekennzeichnet , dass** der Boden (2) an einem an der Gebäudewand (6) befestigbaren Befestigungsteil (8) befestigbar ist.

3. Seifenablage nach Anspruch 1, **dadurch gekennzeichnet , dass** der Boden (2) mindestens eine insbesondere zur Gebäudewand (6) hin offene Ausnehmung (7) aufweist, zur Aufnahme eines an der Gebäudewand befestigbaren Befestigungsteils (8).

4. Seifenablage nach Anspruch 3, **dadurch gekennzeichnet , dass** zwischen dem Befestigungsteil (8) und dem Boden (2) eine Rastverbindung besteht.

5. Seifenablage nach Anspruch 3 oder 4, **dadurch gekennzeichnet , dass** die Ausnehmung (7) das Befestigungsteil (8) vollständig aufnimmt.

6. Seifenablage nach einem der Ansprüche 3 bis 5, **dadurch gekennzeichnet , dass** das Befestigungsteil (8) mindestens ein waagerechtes insbesondere profilförmiges Längsteil (10) aufweist, das an der Gebäudewand (6) anlegbar ist

7. Seifenablage nach Anspruch 6, **dadurch gekennzeichnet , dass** das Längsteil (10) an die Gebäudewand (6) anschraubbar ist

8. Seifenablage nach einem der Ansprüche 6 oder 7, **dadurch gekennzeichnet, dass** zu einer Eckbefestigung das Längsteil (10) einen rechten Winkel bildet.

9. Seifenablage nach einem der vorherigen Ansprüche, **dadurch gekennzeichnet , dass** am Längsteil (10) mindestens eine insbesondere waagerechte Zunge (9) vorspringt, die in den Boden (2) der Seifenablage hineinreicht.

10. Seifenablage nach Anspruch 9, **dadurch gekennzeichnet , dass** die Zunge (9) am Längsteil (10) mittig angeordnet ist.

11. Seifenablage nach einem der vorherigen Ansprüche, **dadurch gekennzeichnet , dass** sie aus Kunststoff und/oder Metall besteht.
